# FASCICULE DE BREVET EUROPEEN

(11) **EP 0 173 330 B1**
(45) Date de publication et mention de la délivrance du brevet: **23.11.1988**
(21) Numéro de dépôt: 85110872.0
(22) Date de dépôt: 29.08.1985
(51) Int. Cl.: B26D 1/38

(54) **Couteau pour le sectionnement d'un ruban**
Messer zum Trennen eines Bandes
Cutter for sectioning a tape

(30) Priorité: 31.08.1984 FR 8413515
(43) Date de publication de la demande: 05.03.1986
(73) Titulaire: SMH-ALCATEL Société anonyme dite:, F-75082 Paris Cedex 02 (FR)
(72) Inventeur: Peyre, Jacques, F-75012 Paris (FR)
(74) Mandataire: Weinmiller, Jürgen

(56) Documents cités:
- FR-A- 401 623
- GB-A- 1 032 949
- US-A- 1 849 443
- US-A- 4 063 481
- US-A- 4 412 466

## Description

La présente invention porte sur un couteau pour le prélèvement d'étiquettes successives sur un ruban, en particulier destiné a équiper un distributeur automatique d'étiquettes dans une machine d'affranchissement postal.

Un tel couteau est à lame mobile actionnée devant une lame fixe montée sur un support, pour venir occuper une position de fermeture, pour le sectionnement du ruban et une position d'ouverture pour le passage du ruban sur une longueur d'étiquette. La commande d'un tel couteau, appliquée à la lame mobile, peut être assurée à partir d'un arbre rotatif par un système de couplage du type bielle-manivelle entre l'arbre et la lame mobile.

Selon le document FR-A-401 623, un tel couteau peut être réalisé à l'aide de deux tubes fendus engagés l'un dans l'autre le tube intérieur est rotatif et forme la lame mobile, tandis que le tube extérieur constitue la contre lame et sert en même temps au montage du tube intérieur.

La présente invention a pour but de permettre un montage relatif des lames très simple et sans jeu dans le temps au cours de l'actionnement en fermeture de la lame mobile sur la lame fixe.

La présente invention a pour objet un couteau pour le sectionnement d'un ruban, à lame mobile de section en forme de segment circulaire actionnable devant une lame fixe portée par un premier support, par un mécanisme de couplage entre ladite lame mobile et un arbre rotatif, pour permettre successivement le libre passage du ruban entre les lames et son sectionnement, caractérisé en ce que ledit premier support est de section en U à fond semi-circulaire intérieurement et présente une première fenêtre longitudinale coupant son fond et une rainure ouverte latéralement sur la fenêtre dans sa face intérieure pour le logement de la lame fixe, et en ce qu'il comporte, en outre, un support auxiliaire ayant sensiblement une forme de gouttière, à fond semi-circulaire intérieurement coupé par une seconde fenêtre et à bords s'engageant entre les branches du U dudit premier support, et des moyens de blocage à pression desdites branches du U du premier support sur les bords dudit support auxiliaire engagés entre elles, ledit premier support et ledit support auxiliaire définissant entre eux un logement sensiblement cylindrique dans lequel ladite lame mobile est actionnee sans jeu axial possible pour venir obturer ladite première fenêtre lorsque le couteau est fermé, et venir d'un même côté desdites première et seconde fenêtres sans les obturer lorsque le couteau est ouvert.

Selon une caractéristique de l'invention, ladite lame mobile est de section croissante de l'une de ses extrémités à l'autre.

Selon une autre caractéristique de l'invention ladite lame mobile est montée sur un support, dit second support, la lame mobile étant assemblée par ses extrémités sur son support en formant avec lui deux bagues terminales de centrage et de positionnement longitudinal dans ledit logement cylindrique et étant entre les bagues distante de son support.

Ledit second support est de section en secteur circulaire.

Ledit support auxiliaire présente des pattes d'accrochage le bordant extérieurement en étant décalées de la gouttière qu'il forme et le premier support des ergots complémentaires sur ses faces extérieures, pour leur encliquetage à pression.

La lame mobile est actionnée par un ensemble bielle-manivelle assurant le couplage avec ledit arbre rotatif.

D'autres caractéristiques et les avantages de la présente invention ressortiront de la description d'un exemple de réalisation, non limitatif, illustré dans les dessins ci-annexés. Dans ces dessins:
- la figure 1 représente le couteau selon l'invention, vu de face et partiellement coupé,
- la figure 2 est une vue en coupe du couteau, effectuée selon la ligne Il - Il de la figure 1, illustrant le couteau ouvert,
- la figure 3 est la vue en coupe du couteau donnée selon la ligne III - III de la figure 1, mais l'illustrant en cours de fermeture,
- la figure 4 est une vue de dessous en coupe du support de la lame fixe du couteau,
- la figure 5 est une vue éclatée représentant de face la lame mobile du couteau et son support,
- les figures 6 et 7 sont deux vues en coupe selon la ligne VI - VI et la ligne VII - VII de la figure 5, respectivement,
- la figure 8 est une vue de face de la lame mobile sur son support et
- la figure 9 représente le couteau selon l'invention vu de face et partiellement coupé, couplé à son arbre de commande.

En regard des figures 1, 2, 3 et 4 on voit que le couteau désigné sous la référence 1 comporte une lame fixe 2 et une lame mobile 3.

La lame fixe est de section rectangulaire, la lame mobile de section semi-circulaire. La lame mobile est entraînée devant la lame fixe, pour laisser un libre passage pour un ruban entre elles (figure 2), à l'ouverture du couteau, ou avoir leurs l'arêtes en regard appliquées l'une contre l'autre (figure 3) et venir sectionner le ruban précité pour le prélèvement d'une étiquette, ce ruban n'ayant pas été représenté pour une grande clarté des figures.

La lame fixe 2 est montée sur un support 4, dit premier support. Le support 4 est représenté seul dans la figure 4, correspondant à une vue de dessous en coupe de la figure 1.

Le suppport 4 a en section la forme générale d'un U dont le fond 40 est intérieurement semi-circulaire. Il présente une fenêtre longitudinale 41 qui coupe le fond du U en son milieu; cette fenêtre est de longueur au moins égale à la largeur du ruban, elle a l'un de ses bords évasé vers l'intérieur du couteau. Il présente également une rainure longitudinale 42 dans sa face intérieure, débordant légèrement de part et d'autre de la fenêtre 41 et ouverte latéralement sur l'autre bord de la fenêtre 41. Cette rainure 42 constitue le logement de la lame fixe de section rectangulaire. Les branches 43 de son U de section portent extérieurement une série d'ergots 44. En outre, à l'une de ses extrémités, le fond du U présente intérieurement une gorge 45. Cette gorge 45 est destinée à assurer le positionnement convenable de la lame mobile.

La lame mobile 3 est montée sur son propre support 5, dit second support; leur montage sera décrit ci-après en regard des figures 5 à 8. Ils constituent un ensemble global de forme générale cylindrique en étant sans contact entre eux sur au moins la largeur du ruban. Cet ensemble porte à une extrémité une biellette d'actionnement 50 s'étendant perpendiculairement à la lame 3 et son support 5 et présentant une ouverture oblongue 51.

La lame mobile 3 et son support 5 sont maintenus positionnés contre le fond du premier support 4 par un support auxiliaire 6 avec lequel il définit un logement sensiblement cylindrique 7.

Ce support auxiliaire 6 a sensiblement la forme d'une gouttière à fond 60 intérieurement semi-circulaire et à bords 61 venant s'engager entre les extrémités des branches 43 du premier support 4 en U. Les fonds 40 et 60 en vis-à-vis et de même rayon des supports 4 et 6 définissent entre le logement 7. Il présente, également une fenêtre longitudinale 62 coupant son fond en son milieu; cette fenêtre est en regard de la fenêtre 41 avec laquelle elle communique dans le couteau par l'intervalle 70 entre la lame mobile 3 et son support 5, lorsque le couteau est ouvert (figure 2).

Ce support auxiliaire 6 est en outre bordé latéralement, de chaque côté, par une série de pattes d'accrochage 64 sur les ergots 44 du premier support 4. Ces pattes 64 sont décalées des bords latéraux de la gouttière que définit le support auxiliaire. Encliquetées sur les ergots 44, elles assurent un maintien avec pression de l'ensemble lame mobile 3 et son support 5 dans le logement 7 et évitent en conséquence un jeu axial de cet ensemble en regard de la lame fixe 2.

On note en outre que ce support auxiliaire 6 forme extérieurement sur son fond des nervures 65 bordant la fenêtre 62 et des nervures 66 sur lesquelles portent les pattes d'accrochage. Ces nervures renforcent mécaniquement le support auxiliaire; les nervures 65 accroissant la profondeur de la fenêtre 62 permettent en outre un meilleur guidage du ruban.

Le support 4 de la lame fixe, le support 5 de la lame mobile et le support auxiliaire 6 sont avantageusement réalisés en une matière plastique et issus de moulage. Dans ce montage du support auxiliaire 6 sur le premier support 4 de la lame fixe, les extrémités des branches du U du support 4 sont maintenues sur les bords latéraux de la gouttière et ancrés dans les pattes d'accrochage du support auxiliaire 6. Le support 4 est donc rendu indéformable.

Dans les figures 5 à 7 on a illustré la lame mobile 3 et son support 5; dans la figure 8 ils sont illustrés assemblés.

La lame mobile 3 a une section en segment circulaire. La section est croissante de l'une de ses extrémités, côté biellette 50 d'actionnement appartenant à son support 5, à l'autre, ainsi qu'il apparaît dans les deux coupes qui en sont données dans les figures 6 et 7 et dans la figure 7 par sa face plane 30 légèrement inclinée sur l'horizontale. Cette lame mobile à face plane inclinée sur l'horizontale et donc par rapport à la lame fixe permet une coupe progressive du ruban selon sa largeur.

La lame mobile 3 présente à ses extrémités deux pattes 31, 32 pour son montage sur le support 5. Ces pattes débordent au dessus la face plane 30 de la lame mobile. Elles sont de hauteur différente, notée h1 et h2 dans les figures 6 et 7, en rattrappant l'inclinaison de la face plane 30. Elles sont en outre profilées ainsi qu'illustré dans les figures en définissant chacune un empattement terminal 33 de section sensiblement rectangulaire dont l'un des côtés arrondi suit partiellement le bord semi-circulaire de la lame.

Le support 5 est, sur la longueur de la lame mobile 3 qui est comprise entre ses deux pattes 31 et 32, de section en secteur circulaire. Il se termine d'un côté en définissant une bague 52, de même rayon et de même axe que le secteur circulaire, présentant une échancrure 53 à fond rectangulaire ouverte sur sa périphérie. Il présente aussi une rainure 54 adjacente à la bague 52, formée sur les faces planes du support de section en secteur circulaire. Cette rainure 54 et l'échancrure 53 reçoivent la patte 32 avec son empattement terminal, de manière à former ensemble une bague pleine. La bague 52 porte aussi deux ergots, ou nervres 55 sur sa périphérie, ces ergots 55 viennent s'insérer dans la gorge 45 du support 4 de la lame fixe pour le positionnement longitudinal précis de la lame mobile et de son support dans le logement 7.

De l'autre côté, le support 5 se termine en définissant une bague plus longue 56 dont une partie, la plus intérieure, présente une échancrure 57, analogue à l'échancrure 53 et est bordée par une rainure 58, analogue à la rainure 54, pour le maintien de l'autre patte 31 et son embattement terminal, et dont l'autre partie terminale porte la biellette 50 issue de moulage avec l'ensemble du support 5.

Le montage de la lame sur son support est ainsi rendu très stable. Sur son support, la face plane de la lame mobile 3 est, à son inclinaison près, sensiblement parallèle à l'une des faces planes de secteur circulaire (figures 2 et 3). L'intervalle 70 entre eux est ainsi de largeur voisine de celle de la fenêtre 41 du support 4, du côté de cette fenêtre 41, et s'ouvre très largement en s'évasant du côté de la fenêtre 62 dans le support 6. Cette large ouverture au passage 70 vers la fenêtre 62, permet le maintien d'un libre passage du ruban à la sortie de la fenêtre 62 lorsque le couteau est ouvert.

Dans la figure 9, on a illustré le couteau 1 couplé à un arbre rotatif 8 pour sa commande. Ce couplage est du type bielle-manivelle et est constitué par une bague terminale 80 sur l'arbre 8 présentant un tenon excentré 81 engagé dans la fenêtre 51 de la biellette 50 du support de lame mobile 3. Dans cette figure 9, la biellette 50 a été allongée par rapport aux représentations des figures précédentes pour la clarté du dessin. A chaque tour complet de l'arbre, le couteau est actionné en fermeture et reprend sa position d'ouverture.

## Revendications

1. Couteau pour le sectionnement d'un ruban, à lame mobile (3) de section en forme de segment circulaire actionnable devant une lame fixe (2) portée par un premier support (4), par un mécanisme (50, 81) de couplage entre ladite lame mobile (3) et un arbre rotatif (8), pour permettre successivement le libre passage du ruban entre les lames et son sectionnement, caractérisé en ce que ledit premier support (4) est de section en U à fond (40) semi-circulaire intérieurement et présente une première fenêtre (41) longitudinale coupant son fond et une rainure (42) ouverte latéralement sur la fenêtre dans sa face intérieure, pour le logement de ladite lame fixe (2), et en ce qu'il comporte, en outre, un support auxiliaire (6) ayant sensiblement une forme de gouttière, à fond (60) semi-circulaire intérieurement coupé par une seconde fenêtre (62) et à bords (61) s'engageant entre les branches (43) du U dudit premier support, et des moyens de blocage à pression (64, 44) desdites branches (43) du U dudit premier support (4) sur les bords (61) dudit support auxiliaire (6) engagés entre elles, ledit premier support et ledit support auxiliaire définissant entre eux un logement (7) sensiblement cylindrique dans lequel ladite lame mobile (3) est actionnée sans jeu axial possible pour venir obturer ladite première fenêtre lorsque le couteau (1) est fermé et venir d'un même côté desdites première et seconde fenêtres (41, 62) sans les obturer lorsque le couteau est ouvert.

2. Couteau selon la revendication 1, caractérisé en ce que ladite lame mobile (3) porte deux bagues terminales (52, 56) de centrage dans son logement (7).

3. Couteau selon la revendication 2, caractérisé en ce que ledit premier support (4) présente intérieurement, à l'une de ses extrémités, une gorge (45) dans son fond, et en ce que l'une desdites bagues terminales (52) porte au moins un ergot (55), à sa périphérie, venant s'engager dans ladite gorge (45) pour le positionnement longitudinal de la lame mobile (3) dans son logement (7).

4. Couteau selon l'une des revendications 2 et 3, caractérisé en ce que ladite lame mobile est montée sur un second support (5) avec lequel elle définit lesdites bagues terminales (52, 56) et sur lequel, entre lesdites bagues, elle s'étend en ménageant un intervalle (70) entre elle et ledit second support.

5. Couteau selon la revendication 4, caractérisé en ce que ledit second support (5) a entre lesdites bagues une section en secteur circulaire.

6. Couteau selon la revendication 5, caractérisé en ce que ladite lame mobile (3) a sa face plane (30) sensiblement parallèle a l'une des faces planes dudit second support (5), l'intervalle (70) étant ainsi ouvert largement en s'évasant, du côté de ladite seconde fenêtre (62).

7. Couteau selon l'une des revendication 1 à 6, caractérisé en ce que ladite lame mobile est de section croissante de l'une de ses extrémités à l'autre.

8. Couteau selon l'une des revendications 1 à 7, caractérisé en ce que lesdits moyens de blocage à pression comportent des pattes d'accrochage (64) bordant extérieurement ladite gouttière en étant décalées de ses bords latéraux (61) et des ergots complémentaires (44) sur les faces extérieures des branches du premier support en U.

9. Couteau selon l'une des revendications 1 à 8, caractérisé en ce que lesdits moyens de couplage entre ladite lame mobile et ledit arbre rotatif (8) sont constitués par un ensemble bielle-manivelle (50, 81).

## Patentansprüche

1. Messer zum Zerschneiden eines Bandes, mit einer beweglichen Schneide (3), welche einen Kreissegmentquerschnitt besitzt und vor einer in einer ersten Halterung (4) getragenen Schneide (2) durch einen Koppelmechanismus (50, 81) zwischen der bewegten Schneide (3) und einer drehbaren Welle (8) bewegt wird, um nacheinander den freien Durchtritt des Bandes zwischen den Schneiden und sein Zerschneiden zu gestatten, dadurch gekennzeichnet, daß die erste Halterung (4) einen U-förmigen Querschnitt mit halbkreisförmigem inneren Boden aufweist und ein erstes, seinen Boden durchdringendes Längsfenster (41) sowie eine seitlich zum Fenster hin an seiner Innenseite offene Nut (42) zur Aufnahme der feststehenden Schneide (2) besitzt, und daß das Messer weiter eine Hilfshalterung (6) von im wesentlichen rinnenförmiger Gestalt mit halbkreisformigem Boden (60) aufweist, welche innen von einem zweiten Fenster (62) durchdrungen wird und Ränder (61) besitzt, welche sich zwischen die U-Schenkel (43) der ersten Halterung einfügen, und daß Anpreß- und Blockiermittel (64,44) zur Blockierung der U-Schenkel (43) der ersten Halterung (4) an den Rändern (61) der zwischen ihnen eingefügten Hilfshalterung (6) vorgesehen sind, wobei die erste Halterung und die Hilfshalterung zwischen sich einen im wesentlichen zylindrischen Raum (7) definieren, in welchem die bewegliche Schneide (3) ohne axiales Spiel betätigt wird, um das erste Fenster abzudecken, wenn das Messer (1) geschlossen ist, und um an einer gleichen Seite des ersten und des zweiten Fensters (41, 62) zu liegen, ohne sie abzudecken, wenn das Messer offen ist.

2. Messer nach Anspruch 1, dadurch gekennzeichnet, daß das bewegliche Messer (3) zwei Endringe (52, 56) zur Zentrierung in seinem Raum (7) trägt.

3. Messer nach Anspruch 2, dadurch gekennzeichnet, daß die erste Halterung (4) innen an einem ihrer Enden eine Kehle (45) im Boden aufweist, und daß einer der beiden Endringe (52) mindestens eine Nocke (55) am Umfang trägt, die in die Kehle (45) zur Längspositionierung der beweglichen Schneide (3) in ihrem Raum (7) eingreift.

4. Messer nach einem der Ansprüche 2 und 3, dadurch gekennzeichnet, daß die bewegliche Schneide auf einer zweiten Halterung (5) befestigt ist, mit der sie die beiden Endringe (52, 56) definiert und über die sie sich zwischen den beiden Ringen, unter Bildung einer Lücke (70) zwischen sich und der zweiten Halterung, erstreckt.

5. Messer nach Anspruch 4, dadurch gekennzeichnet, daß die zweite Halterung (5) zwischen den beiden Ringen einen Kreissektorquerschnitt besitzt.

6. Messer nach Anspruch 5, dadurch gekennzeichnet, daß die bewegliche Schneide (3) ihre ebene Fläche (30) im wesentlichen parallel zu einer der ebenen Flächen der zweiten Halterung aufweist, wodurch die Lücke (70) weit geöffnet ist und sich zur Seite des zweiten Fensters (62) hin erweitert.

7. Messer nach einem der Ansprüche 1 bis 6, dadurch gekennzeichnet, daß die bewegliche Schneide einen von einem ihrer Enden zum anderen zunehmenden Querschnitt besitzt.

8. Messer nach einem der Ansprüche 1 bis 7, dadurch gekennzeichnet, daß die Anpreß- und Blockiermittel Halteklauen (64), welche die Rinne außen umranden und gegenüber deren Seitenrändern (61) versetzt sind, sowie dazu ergänzende Nocken (44) an den Außenflächen der U-Schenkel der ersten Halterung besitzen.

9. Messer nach einem der Ansprüche 1 bis 8, dadurch gekennzeichnet, daß die Kopplungsmittel zwischen der beweglichen Schneide und der drehbaren Welle (8) von einer Kombination einer Steuerlasche und eines Kurbelzapfens (50, 81) gebildet werden.

## Claims

1. A cutter for cutting a tape, having a movable blade (3) of circular segment shape in cross-section, which may be moved in front of a fixed blade (2) held by a first support, by a coupling mechanism (50, 81) disposed between the movable blade and a rotating shaft, in order to permit successively the free passage of the tape between the blades and its sectioning, characterized in that said first support (4) is U-profiled in cross-section and presents a semicircular inner bottom shape (40) and a longitudinal first window (41) intersecting its bottom, and a groove (42) opening laterally into the first window in its inside surface, adapted to accomodate the fixed blade (2); and that it further comprises an auxiliary support (6) which is generally trough-shaped and has a semicircular inner bottom shape (60), intersected by a second window (62) and having edges (61) inserted between the sides (43) of the U profile of said first support, and pressure-loaded means (64, 44) for blocking the sides (43) of the U profile of the first support (4) upon the edges (61) of said auxiliary support (6) enclosed between them, wherein the first and auxiliary supports define a substantially cylindrical housing (7) between them, in which the movable blade (3) is operated without any axial play for closing off the first window when the cutter (1) is closed, and to move to the same side as the first and second windows (41, 62) without closing them off when the cutter is open.

2. A cutter according to claim 1, characterized in that the movable blade (3) carries two end rings (52, 56) for centering it in its housing (7).

3. A cutter according to claim 2, characterized in that one end of the first support (4) is formed with a groove (45) on the inside of its bottom portion, and that one of the end rings (52) carries at least one peg (55) at its periphery, which engages in the groove (45) to position the movable blade (3) longitudinally in its housing (7).

4. A cutter according to one of the claims 2 and 3, characterized in that the movable blade is mounted on a second support (5) with which it defines the end rings (52, 56) and over which, between the rings, it extends with a gap (70) between it and said second support.

5. A cutter according to claim 4, characterized in that the second support (5) is of circular sector cross-section between the rings.

6. A cutter according to claim 5, characterized in that the movable blade (3) has its plane surface (30) substantially parallel to one of the plane surfaces of the second support (5), so that the gap (70) is largely open and widens in the direction towards the second window (62).

7. A cutter according to one of claims 1 to 6, characterized in that the cross-section of the movable blade increases in size from one end thereof to the other.

8. A cutter according to one of claims 1 to 7, characterized in that the pressure-loaden blocking means comprise fastening lugs (64) bordering the trough externally and offset towards its lateral edges (61), and complementary pegs (44) on the outside surfaces of the sides of the U-shaped support.

9. A cutter according to one of claims 1 to 8, characterized in that the coupling means between the movable blade and the rotating shaft (8) are constituted by a crank and crankshaft assembly (50, 81
